# DEMANDE DE BREVET EUROPEEN

(11) **EP 1 605 092 A1**
(43) Date de publication de la demande: **14.12.2005**
(21) Numéro de dépôt: 04380268.5
(22) Date de dépôt: 23.12.2004
(51) Int. Cl.: D06F 81/02, E06C 1/00

(54) **Planche à repasser convertible en échelle**

(30) Priorité: 11.06.2004 ES 200401419 U
(71) Demandeur: Patent 2000, S.L., 48990 Las Arenas-Getxo (Bizkaia) (ES)
(72) Inventeur: Pedreno Jimenez, Jokin, 48220 ABADIANO (Bizkaia) (ES)
(74) Mandataire: Urizar Barandiaran, Miguel Angel

(57) **Abrégé**

Planche à repasser convertible en échelle, qui est structurée en une seule armature-bâti (1), qui se compose de quatre portions (11), (12), (13), (14) où: deux portions (11), (13) comportent, respectivement, la planche à repasser (T) et les échelons (P) de l'échelle, et s'articulent entre elles au moyen de paires d'articulations (A₁); une troisième portion (12) s'articule par l'une de ses extrémités à la portion-échelle (13) au moyen de paires d'articulations (A₂) et comporte, au moins, un compas (15) qui, s'articulant en (A₅) avec les portions (12), (13), empêche son déplacement angulaire au-delà d'une position extrême; la quatrième portion (14) est associée à une plateforme, qui constitue le dernier échelon en position d'échelle et qui s'articule avec les portions (11), (13) au moyen de leurs paires respectives d'articulations (A₃), (A₄).

## Description

La présente invention a trait à une planche à repasser convertible en échelle, ayant une nouvelle structuration.

Dans l'état actuel de la technique, on connaît déjà, depuis longtemps, les meubles connus sous le nom de "planches à repasser" (par exemple, les Modèles d'Utilité espagnols U8903688, U8601714, U293759 et U254216, entre autres) et les échelles manuelles pliables, essentiellement à usage domestique (par exemple, les Modèles d'Utilité espagnols U291419, U291262, U289900 et U279157, entre autres).

Sont également connues les tentatives visant à réunir, dans un même objet, les deux fonctions: échelle et planche à repasser (les Modèles d'Utilité espagnols U116537 et U9202964 en constituent des exemples clairs), mais, dans les solutions connues, l'objet résultant a une fabrication complexe et un maniement difficile: il est très difficile à un utilisateur normal de transformer le meuble en échelle ou en planche à repasser à partir d'une position repliée, le meuble en résultant étant, de surcroît, très peu sûr, car ses positions stables de travail sont atteintes grâce à des butées ouvertes entre deux pièces ou en employant des articulations coulissantes.

La planche à repasser convertible en échelle, objet de cette invention, surmonte ces limitations, parce qu'elle emploie un nombre réduit de composants, formant une unique armature-bâti ; ces composants sont en rapport les uns avec les autres, et utilisent exclusivement des articulations rigides.

C'est pourquoi la planche à repasser convertible en échelle constitue une invention nouvelle, qui implique une activité inventive et elle est susceptible d'une application industrielle.

Pour mieux comprendre l'objet de la présente invention, on a représenté sur les plans une forme préférentielle de réalisation pratique, susceptible de changements accessoires qui n'en dénaturent pas le fondement.

La figure 1 représente une planche à repasser convertible en échelle, selon l'invention, dépliée en position de planche à repasser.

La figure 2 représente une planche à repasser convertible en échelle, selon l'invention, dépliée en position d'échelle.

On décrit ci-dessous un exemple de réalisation pratique, non limitative, de la présente invention. D'autres modes de réalisation dans lesquels sont introduits des changements accessoires n'en dénaturant pas le fondement ne sont pas du tout écartés. Au contraire, la présente invention comprend également toutes ses variantes.

L'objet de l'invention est un meuble ménager, portatif et pliable, qui peut être utilisé indifféremment comme échelle et comme planche à repasser.

Conformément à l'invention et suivant la réalisation représentée - voir figures 1 et 2-, la planche à repasser convertible en échelle, objet de l'invention, se compose de quatre portions (11), (12), (13), (14) constituant une armature-bâti pliable (1) où :
- l'une des portions (11) comporte la planche à repasser (T) avec sa géométrie appropriée -émoussée à une extrémité- et définit des appuis (S₁) à l'extrémité opposée;
- une autre des portions (13) comporte les échelons (P) de l'échelle; elle s'articule avec la portion (11) par une de ses extrémités au moyen d'articulations rigides (A₁) et définit des appuis (S₃) à l'extrémité opposée;
- une autre des portions (12), moins longue que les deux précédentes, s'articule avec la zone moyenne de la portion (13) par une de ses extrémités au moyen d'articulations rigides (A₂) et définit des appuis (S₂) à l'extrémité opposé;
- la quatrième portion (14), bien moins longue que toutes celles qui précédent, s'articule par ses extrémités aux portions (11), (13) au moyen des paires respectives d'articulations rigides (A₃), (A₄).

La planche à repasser convertible en échelle, objet de l'invention, est complétée avec:
- au moins un compas (15) articulé par ses extrémités en (A₅) respectivement aux portions (12), (13) reliées entre elles. Ce compas articulé (15) est placé dans une zone proche des articulations rigides (A₂), pour empêcher le déplacement angulaire des portions (12), (13) au-delà d'une position limite d'ouverture;
- une plateforme (14a) qui, étant placée sur la portion (14), constitue le dernier échelon de l'échelle, lorsque l'objet de l'invention est utilisé comme tel.

Toutes les articulations (A₁), (A₂), )A₃), (A₄), (A₅) sont rigides.

D'après la structure et la disposition décrite, sa fonctionnalité est évidente:
a) pour son utilisation comme planche à repasser, il se déplie complètement: les portions (12), (13) s'appuient par leurs extrémités libres (S₂), (S₃) sur le sol et la portion (11) avec la planche à repasser (T) en position horizontale, maintenue par la portion (14). La sécurité, dans cette position, est déterminée par les compas articulés (15);
b) pour son utilisation comme échelle, il suffit de replier la portion (12) sur la portion (13) et de disponer l'ensemble en appuyant les extrémités llibres (S₁), (S₃) des portions (11), (13) sur le sol. La sécurité, dans cette position, est déterminée par les articulations (A₁) elles-mêmes, l'extrémité de la portion (13) venant buter contre la planche à repasser.

## Revendications

1. Planche à repasser convertible en échelle, **se caractérisant par le fait qu'**elle se structure en une seule armature-bâti (1), qui se compose de quatre portions (11), (12), (13), (14) où:
a) deux portions (11), (13) comportent, respectivement, la planche à repasser (T) et les échelons (P) de l'échelle, et elles s'articulent entre elles au moyen de paires d'articulations (A₁);
b) une troisième portion (12), moins longue que les précédentes, s'articule par l'une de ses extrémités avec la portion-échelle (13) au moyen de paires d'articulations (A₂) et comporte, au moins, un compas (15) qui, s'articulant en (A₅) avec les portions (12), (13), empêche son déplacement angulaire au-delà d'une position extrême;
c) la quatrième portion (14) est la plus courte. Elle est associée à une plateforme, qui constitue le dernier échelon en position d'échelle et elle s'articule avec les portions (11), (13) au moyen des paires respectives d'articulations (A₃), (A₄).

2. Planche à repasser convertible en échelle, selon la revendication antérieure, **se caractérisant par le fait que** toutes les articulations (A₁), (A₂), (A₃), (A₄), (A₅) sont rigides.

3. Planche à repasser convertible en échelle, selon les revendications antérieures, **se caractérisant par le fait qu'**en position dépliée, elle est utilisable comme planche à repasser, les appuis sur le sol étant constitués par les portions (12), (13) par leur extrémité libre (S₂), (S₃).

4. Planche à repasser convertible en échelle, selon les revendications antérieures, **se caractérisant par le fait qu'**en position semi-repliée, elle est utilisable comme échelle, les appuis sur le sol étant constitués par les portions (11), (13) par leur extrémité libre (S₂), (S₃).
